# EUROPÄISCHE PATENTSCHRIFT

(11) **EP 0 237 790 B1**
(45) Veröffentlichungstag und Bekanntmachung des Hinweises auf die Patenterteilung: **08.08.1990**
(21) Anmeldenummer: 87101972.5
(22) Anmeldetag: 12.02.1987
(51) Int. Cl.: B24B 33/10, B24B 55/02

(54) **Honeinrichtung**
Honing device
Dispositif de rodage

(30) Priorität: 07.03.1986 DE 3607580
(43) Veröffentlichungstag der Anmeldung: 23.09.1987
(73) Patentinhaber: Maschinenfabrik Gehring GmbH & Co., D-73760 Ostfildern (DE)
(72) Erfinder: Lang, Walter, Dipl.-Ing. (FH), D-7012 Fellbach (DE)
(74) Vertreter: Jackisch, Walter

(56) Entgegenhaltungen:
- DE-A- 2 521 149
- DE-A- 3 307 555
- DE-A- 3 336 626
- FR-A- 2 444 113
- US-A- 2 733 562
- US-A- 3 153 885
- US-A- 3 605 348

## Beschreibung

Die Erfindung betrifft eine Honeinrichtung nach dem Oberbegriff des Anspruches 1.

Bei einer bekannten Honeinrichtung dieser Art (DE-U 8 325 106) wird über einen axial verlaufenden Kühlmittelkanal dem Arbeitsbereich des Honwerkzeuges gezielt Kühlmittel zugeführt. Oberhalb eines Führungsteils des Werkzeugschaftes ist ein Kühlmittelraum angeordnet, aus dem über im Schaft angeordnete Bohrungen Kühlmittel in den Kühlmittelkanal einströmt. Zwischen dem Arbeitsbereich des Honwerkzeugs und dessen Einspannende an der Honeinrichtung ist eine verhältnismäßig große Baulänge gegeben. Dadurch neigt der Schaft des Honwerkzeuges beim Eintauchen mit seinem Arbeitsbereich in die Bohrung des üblicherweise kardanisch aufgenommenen Werkstückes zur Schiefstellung und zu Schwingungen während der Bearbeitung, was die Bearbeitungsgenauigkeit und die Standzeit des Honwerkzeuges beeinträchtigt.

Der Erfindung liegt die Aufgabe zugrunde, eine Honeinrichtung für die Feinstbearbeitung zu schaffen, mit der verhältnismäßig kleine Bohrungen, insbesondere Sacklochbohrungen, unter Vermeidung von Schiefstellungen und Schwingungen des Honwerkzeuges mit außergewöhnlich hoher Genauigkeit bei hoher Standzeit des Werkzeuges bearbeitet werden können.

Diese Aufgabe wird bei einer gattungsgemäßen Honeinrichtung erfindungsgemäß mit den kennzeichnenden Merkmalen des Anspruches 1 gelöst.

Durch die schwimmende Lagerung des Werkzeugschaftes ist unter Vermeidung von Schiefstellungen ein exaktes Ausrichten zwischen Honwerkzeug und Werkstück möglich. Wird die Honeinrichtung in Betrieb genommen, strömt unter Druck stehendes Kühlmittel in den Kühlmittelraum ein und beaufschlagt den flanschartigen Abschnitt des Führungsteiles und ein angeordnetes Dichtteil, die dann gegen entsprechende gehäusefeste Dichtflächen gedrückt werden und den Kühlmittelraum axial abdichten. Durch die Druckbeaufschlagung wird das Führungsteil ebenso wie das Dichtteil auch gehäusefest festgelegt, so daß das Honwerkzeug bis kurz über den Arbeitsbereich im Führungsteil abgestützt ist, wodurch Schwingungen bei der Bearbeitung weitgehend ausgeschlossen werden. Mit der erfindungsgemäßen Honvorrichtung können auch Sacklochbohrungen hochgenau bearbeitet werden, was insbesondere bei der Bearbeitung von Bohrungen an Einspritzpumpenteilen von großer Bedeutung ist.

Mündet in Weiterbildung der Erfindung der axiale Kühlmittelkanal an seinem dem Werkstück zugewandten Ende des Honwerkzeuges etwa stirnseitig aus und ist zur Rückführung des Kühlmittels im Außenumfang des Honwerkzeuges mindestens ein Rückführkanal vorgesehen, wird insbesondere bei Sacklochbohrungen auch aufgrund des hohen Kühlmitteldruckes der Abrieb rasch aus der Arbeitszone der Honsteine weggespült, was die Bearbeitungsgenauigkeit weiter steigert.

Weitere Merkmale der Erfindung ergeben sich aus den weiteren Ansprüchen, der Beschreibung und den Zeichnungen.

Die Erfindung wird nachstehend anhand eines in den Zeichnungen schematisch und in vergrößertem Maßstab dargestellten Ausführungsbeispieles näher beschrieben. Es zeigt:
Fig. 1 eine erfindungsgemäße Honeinrichtung im Axialschnitt,
Fig. 2 ein Honwerkzeug der Honeinrichtung nach Fig. 1 im Axialschnitt längs der Linie 11-11 in Fig. 3,
Fig. 3 einen Schnitt längs der Linie 111-111 in Fig. 2.

In Fig. 1 ist ein Werkstück 1 mit einer Sacklochbohrung 2 dargestellt, die durch ein Honwerkzeug 3 einer Honeinrichtung bearbeitet wird. Das Werkstück 1 ist hierzu (was nicht näher dargestellt ist) in einer bekannten kardanischen Werkstückaufnahme 4 aufgenommen und gehalten.

Unmittelbar oberhalb der Werkstückaufnahme 4 bzw. des Arbeitsbereiches 7 ist eine Kühlmittelzuführeinrichtung 5 an einer maschinenseitig festen Vorrichtungsplatte 6 so angeordnet, daß sie zentrisch von einem Schaft 35 (Fig. 2) des Honwerkzeuges 3 durchdrungen wird.

Ein der Werkstückaufnahme 4 des Honwerkzeuges 3 gegenüberliegendes und auf der anderen Seite der Kühlmittelzuführeinrichtung 5 angeordnetes Einspannende 8 des Honwerkzeuges 3 ist über bekannte Mittel, z.B. eine (nicht dargestellte) Spannzange, mit einer Maschinenspindel 9 fest verbunden.

Ein im wesentlichen als Hohlzylinder ausgebildetes Gehäuseteil 10 der Kühlmittelzuführeinrichtung 5 ist axial verschieblich in einer Führungsbuchse 11 geführt. Sie ist koaxial zum Honwerkzeug 3 mit der Vorrichtungsplatte 6, z.B. mittels eines Paßflansches 12, fest verbunden. Das Gehäuseteil 10 nimmt in einer Zylinderbohrung 13 koaxial ein im Außendurchmesser abgesetzes Führungsteil 14 und ein an das Führungsteil in axialer Richtung anschließendes ringförmiges Dichtteil 15 auf. Das Führungsteil 14 weist einen flanschartig verbreiterten Mittenabschnitt 16 auf, dessen Außendurchmesser etwas kleiner ist als der Durchmesser der Zylinderbohrung 13 des Gehäuseteiles 10. Das Führungsteil 14 liegt mit einer unteren Stirnfläche 17 an einem durch einen stufenartigen Absatz gebildeten Boden 18 des Gehäuseteiles 10 an. An den Mittenabschnitt 16 schließt nach unten ein im Durchmesser verjüngter Abschnitt 19 an, der durch eine bodenseitige Bohrung 20 des Gehäuseteiles 10 nach außen ragt. Die Bohrung 20 hat kleinere lichte Weite als die anschließende Zylinderbohrung 13. Der verjüngte Abschnitt 19 des Führungsteiles 14 ragt mit größerem Spiel durch die Bohrung 20. An den Mittenabschnitt 16 schließt nach oben ein Endabschnitt 21 an. Sein Außendurchmesser ist wesentlich kleiner als die lichte Weite der Zylinderbohrung 13, aber geringfügig größer als der Außendurchmesser des Endabschnittes 19. Zwischen der Wand der Zylinderbohrung 13 und der Außenseite des Endabschnittes 21 ist eine Ringkammer 22 für die Aufnahme von Kühlmittel gebildet.

Die Ringkammer 22 ist in Richtung auf die Maschinenspindel 9 durch das Dichtteil 15 begrenzt, das mit einem flanschartigen, verbreiterten Abschnitt 23 spielfrei an Stirnseite 21 a des Endabschnittes 21 anliegt. Der Außendurchmesser des Abschnittes 23 ist etwas kleiner als der Innendurchmesser der Zylinderbohrung 13. Sie ist in Richtung auf die Maschinenspindel 9 mit einem Deckel 24 verschlossen, der an einem Absatz 10a eines sich an die Zylinderbohrung 13 anschließenden, erweiterten Bohrungsabschnittes 25 des Gehäuseteiles 10 befestigt ist. Die Verhältnisse sind dabei so getroffen, daß das Führungsteil 14 und das Dichtteil 15 axial unbeweglich, aber in radialer Richtung schwimmend innerhalb der Zylinderbohrung 13 gehalten sind. Der Deckel 24 weist eine koaxial zur Zylinderbohrung 13 verlaufende Durchgangsbohrung 47 auf, die von einem im Durchmesser verjüngten Endabschnitt 26 des Dichtteiles 15 mit größerem Spiel durchsetzt ist.

Das Führungsteil 14 und das Dichtteil 15 haben konzentrische Durchgangsbohrungen 27 bzw. 28, welche vom Werkzeugschaft 35 mit geringem Spiel durchdrungen sind und Führungs- und Dichtungsfunktion haben, wie noch erläutert wird. Die Bohrung 27 erweitert sich im Bereich des Endabschnittes 21 des Führungsteiles 14 und bildet eine den Honwerkzeugschaft 35 in diesem Bereich umschließende und der Kühlmittelzuführung dienende Verteilerkammer 29. Sie steht mit der Ringkammer 22 durch mehrere, im Endabschnitt 21 axial übereinander liegende Sätze von radialen Bohrungen 30 in leitender Verbindung. Im Ausführungsbeispiel sind drei Sätze von Bohrungen 30 vorgesehen, die jeweils gleichen axialen Abstand voneinander haben. Die Bohrungen 30 eines Satzes weisen vorzugsweise gleichen umfangsseitigen Abstand voneinander auf.

Die Ringkammer 22 steht über eine Anschlußbohrung 31 und eine Leitung 32 mit einer (nicht dargestellten) Kühlmitteldruckquelle in Verbindung. Im Bereich der Verteilerkammer 29 sind am Honwerkzeugschaft 35 einander diametral gegenüberliegende radiale Bohrungen 33 vorgesehen, die zu Kühlmittelkanälen 34 im Inneren des Honwerkzeuges führen. Die Bohrungen 33 sind entsprechend den Bohrungen 30 vorzugsweise mit gleichem umfangsseitigem Abstand voneinander angeordnet.

Wie insbesondere Fig. 2 und 3 zeigen, ist der Werkzeugschaft 35 mit einer axialen Durchgangsbohrung 36 versehen, in der eine Spreizstange 37 geführt ist. Im Arbeitsbereich 7 des Werkzeugschaftes 35 sind vorzugsweise vier langlochartige Schlitze 38 vorgesehen, die je eine Honleiste 39 mit einem Schleifmittelbelag aufnehmen. Die Honleisten 39 sind so bemessen und geformt, daß sie in den Schlitzen 38 mit sehr geringem Spiel radial bewegt werden können. Hierzu weisen die Honleisten eine in Längsrichtung verlaufende innere Keilfläche 40 auf, die mit dem konischen Abschnitt 41 der Spreizstange 37 zusammenwirkt. Die Spreizstange 37 hat ferner etwas oberhalb der Bohrungen 33 des Werkzeugschaftes 35 beginnende und sich zum Abschnitt 41 hin erstreckende Nuten 34. Sie bilden Kühlmittelkanäle, über die das Kühlmittel unter Hochdruck innerhalb der Bohrung 36 zum freien während der Bearbeitung in die Sacklochbohrung 2 eintauchenden stirnseitigen Ende 46 des Werkzeugschaftes 35 fließt. Die Nuten 34 sind, wie Fig. 3 zeigt, vorzugsweise teilkreisförmig abgerundet.

Am Außenumfang des Werkzeugschaftes 35 sind im Bereich der Honleisten 39 vorzugsweise mehrere mit gleichem umfangsseitigem Abstand angeordnete und axial verlaufende Abflachungen 42 vorgesehen. Zwischen den Honleisten sind außerdem vorzugsweise ebenfalls mit gleichem umfangsseitigem Abstand voneinander angeordnete und axial verlaufende Nuten 43 (Fig. 3) vorgesehen, die zur Abführung des Kühlmittels aus dem Arbeitsbereich dienen. Die Nuten 43 sind so lang, daß sie sich in der unteren Hubendlage des Honwerkzeuges vom unteren Ende 46 des Honwerkzeuges 3 bis etwas oberhalb einer Werkstückoberkante 1 a erstrecken (Fig. 1).

Die Abflachungen 42 und die Nuten 43 bilden Rückführkanäle und sind so angeordnet, daß zwischen ihnen jeweils Führungsstege 44 vorgesehen sind, die durch Außenflächenabschnitte des Werkzeugschaftes 35 gebildet sind. Die Nuten 43 sind im Querschnitt teilkreisförmig abgerundet (Fig. 3).

Das Honwerkzeug 3 ist zur Erhöhung seiner Standzeit mindestens teilweise aus einem besonders verschleißfesten Werkstoff hergestellt. Vorzugsweise ist es massiv aus Hartmetall hergestellt.

Vor Beginn der Honbearbeitung steht die Maschinenspindel 9 in ihrer oberen Endlage, wobei sich das Honwerkzeug 3 mit seinen Honleisten 39 vollständig innerhalb der Bohrung 27 des Führungsteiles 14 befindet (nicht dargestellt). Die Kühlmittelzuführeinrichtung 5 ist mit ihrem Gehäuseteil 10 durch eine bekannte, nicht dargestellte Hubeinrichtung innerhalb der Führungsbuchse 11 ebenfalls in einer oberen Endstellung gehalten (vgl. strichpunktierte Linien in Fig. 1). In dieser Lage ist die Werkstückaufnahme 4 mit dem Werkstück 1 unterhalb der Kühlmittelzuführeinrichtung 5 in horizontaler Richtung frei bewegbar, um beispielsweise mittels eines Rundschalttisches das Zu- und Abführen der Werkstücke 1 zu ermöglichen. Sobald ein Werkstück unterhalb des Honwerkzeuges 3 positioniert ist, wird die Kühlmittelzuführeinrichtung 5 so weit abgesenkt, daß der Endabschnitt 19 des Führungsteiles 14 bis nahe an die Werkstückoberkante 1 a heranreicht und das Honwerkzeug 3 wird dann mit seinen Honleisten 39 von der Maschinenspindel 9 in die Sacklochbohrung 2 eingefahren. Hierbei wird das kardanisch aufgenommene Werkstück 1 nach dem starr in die Maschinenspindel 9 eingespannten Honwerkzeug 3 ausgerichtet (Fig. 1).

Die Honleistenzustellung und die Dreh- und Hubbewegung des Honwerkzeuges werden dann zugeschaltet und gleichzeitig über die Leitung 32 Kühlmittel zugeführt. Das Kühlmittel gelangt unter vorzugsweise unter einem Druck von etwa 20 bis 30 bar, in die Ringkammer 22 und drückt das Führungsteil 14 mit seiner Stirnfläche 17 gegen den Boden 18 der Zylinderbohrung 13. Außerdem wird das Dichtteil 15 mit seinem Flanschabschnitt 23 gegen den Deckel 24 gedrückt. Damit sind diese beiden Teile, die sich bis dahin nach dem Honwerkzeug frei einschwimmen konnten, festgehalten und geben dem Honwerkzeug eine zusätzliche Führung. Gleichzeitig ist die Ringkammer 22 nach außen abgedichtet. Das Kühlmittel gelangt über die Bohrungen 30 in die Verteilerkammer 29 und umspült den Werkzeugschaft 35, wobei das enge Spiel zwischen dem Werkzeugschaft und der Bohrung 28 des Dichtteiles 15 sowie die Bohrung 27 des Führungsteiles 14, in Verbindung mit dem hohen Kühlmitteldruck eine hydrostatische Führung und Abdichtung am bewegten Honwerkzeug 3 bewirken. Gleichzeitig gelangt das Kühlmittel über die weiteren, radialen Bohrungen 33 ins Innere des Honwerkzeuges 3 und strömt innerhalb der Bohrung 36 in den axial verlaufenden Nuten 34 der Spreizstange 37 zum Ende 46 des Honwerkzeuges 3. Dort tritt es unmittelbar im Bereich des Bohrungsgrundes der Sacklochbohrung 2 aus. Das Kühlmittel fließt dann über die am Außenumfang des Honwerkzeuges 3 eingearbeiteten Abflachungen 42 und die Nuten 43 aus der Sacklochbohrung 2 ab. Dabei wird der gesamte Arbeitsbereich der Sacklochbohrung 2 durchspült und eine gute Kühlung sowie eine sichere Abfuhr der Abriebteilchen gewährleistet. Außerdem führt der hohe Kühlmitteldruck in Verbindung mit der besonderen Lagerung und Anordnung der Kühlmittelzuführeinrichtung zu einer schwingungsdämpfenden Versteifung des Systems von Honwerkzeug und Werkstück, was zu einer außergewöhnlichen Bearbeitungsgenauigekit und zu einer erheblichen Erhöhung der Standzeit beiträgt.

Beim Ausfahren des Honwerkzeuges 3 aus der Sacklochbohrung 2 nach Beendigung des Honvorganges werden die Honleisten 39 sofort wieder von der Bohrung 27 des Führungsteiles 14 aufgenommen und unverlierbar gehalten. Zu diesem Zweck weist die dem Werkstück 1 zugewandte Mündung der Bohrung 27 eine trichterförmige Erweiterung 45 auf, die das Einführen der Honleisten 39 erleichtert.

## Patentansprüche

1. Honeinrichtung mit einem Honwerkzeug zum Bearbeiten kleiner Bohrungen, insbesondere Sacklochbohrungen, in einem Werkstück (1), wobei das Honwerkzeug (3) einen Schaft (35) aufweist, der einen mit einem Schleifmittelbelag versehenen Arbeitsbereich (7) aufweist, der über einen im Schaft (35) angeordneten Spreizdorn (37) aufweitbar ist und mit einem im Schaft (35) angeordneten zum Arbeitsbereich (7) führenden Kühlmittelkanal (34), der über im Schaft (35) angeordnete Bohrungen (33) aus einem Kühlmittelraum (22, 29) mit Kühlmittel gespeist ist, wobei der Werkzeugschaft (35) in einer Durchgangsbohrung (27) eines Führungsteiles (14) drehbar und axial verschiebbar gelagert ist, dadurch gekennzeichnet, daß der Führungsteil (14) mit radialem Spiel schwimmend in einer Zylinderbohrung (13) eines Gehäuseteiles (10) der Honeinrichtung liegt, daß das Führungsteil (14) und die Zylinderbohrung (13) den Kühlmittelraum (22, 29) begrenzen, der an einem Ende durch einen flanschartigen Abschnitt (16) des Führungsteiles (14) und am anderen Ende durch ein Dichtteil (15) verschlossen ist, daß der Abschnitt (16) des Führungsteiles (14) und der Dichtteil (15) vom Druck in dem Kühlmittelraum (22, 29) beaufschlagt sind und sich an gehäusefeste Dichtflächen anlegen und daß dem Kühlmittelraum (22, 29) über eine Anschlußbohrung (31) unter Druck stehendes Kühlmittel zugeführt ist.

2. Einrichtung nach Anspruch 1, dadurch gekennzeichnet, daß das Dichtteil (15) an einem Deckel (24) anliegt, der in einem erweiterten Bohrungsabschnitt (25) der Zylinderbohrung (13) des Gehäuseteiles (10) befestigt ist.

3. Einrichtung nach Anspruch 1 oder 2, dadurch gekennzeichnet, daß der Mittenabschnitt (16) des Führungsteiles (14) an einem Boden (18) der Zylinderbohrung (13) anliegt.

4. Einrichtung nach den Ansprüchen 2 und 3, dadurch gekennzeichnet, daß der Boden (18) und der Deckel (24) miteinander fluchtende Bohrungen (20, 47) aufweisen, durch die das Dichtteil (15) und das Führungsteil (14) mit einem verjüngten Endabschnitt (26, 19) mit radialem Spiel ragen.

5. Einrichtung nach einem der Ansprüche 1 bis 4, dadurch gekennzeichnet, daß das Dichtteil (15) und das Führungsteil (14) konzentrische Bohrungen (27, 28) aufweisen, durch die der Werkzeugschaft (35) mit geringem Spiel ragt, und daß sich die Bohrung (27) des Führungsteiles (14) am freien Ende des verjüngten Endabschnittes (19) erweitert.

6. Einrichtung nach einem der Ansprüche 1 bis 5, dadurch gekennzeichnet, daß das Gehäuseteil (10) in einer gehäusefesten Führungsbuchse (11) axial verschiebbar gehalten ist.

7. Einrichtung nach einem der Ansprüche 1 bis 6, dadurch gekennzeichnet, daß das Kühlmittel unter Hochdruck, vorzugsweise unter einem Druck zwischen 20 und 30 bar, zugeführt ist.

8. Einrichtung nach einem der Ansprüche 1 bis 7, dadurch gekennzeichnet, daß der Kühlmittelraum aus einer zwischen dem Werkzeugschaft (35) und der im Führungsteil (14) angeordneten Durchgangsbohrung (27) gebildeten Verteilerkammer (29) und einer diese umgebende, vor dem Führungsteil (14) und der Zylinderbohrung (13) begrenzten Ringkammer (22) besteht, die die Anschlußbohrung (31) aufweist.

9. Einrichtung nach Anspruch 8, dadurch gekennzeichnet, daß die Ringkammer (22) und die Verteilerkammer (29) über im Führungsteil (14) angeordnete etwa radial verlaufende Bohrungen (30) miteinander strömungsverbunden sind.

10. Einrichtung nach Anspruch 9, dadurch gekennzeichnet, daß mehrere Sätze von Bohrungen (30) vorgesehen sind, die jeweils aus mehreren, mit etwa gleichem umfangseitigen Abstand voneinander angeordneten Einzelbohrungen bestehen.

11. Einrichtung nach einem der Ansprüche 1 bis 10, dadurch gekennzeichnet, daß der Kühlmittelkanal (34) an dem dem Werkstück (1) zugewandten Ende (46) des Honwerkzeuges (3) etwa stirnseitig mündet und zur Rückführung des Kühlmittels mindestens ein im Außenumfang des Honwerkzeuges (3) angeordneter Rückführkanal (42, 43) vorgesehen ist.

12. Einrichtung nach Anspruch 11, dadurch gekennzeichnet daß der Kühlmittelkanal (34) aus mehreren, vorzugsweise vier im Spreizdorn (37) angeordneten Längsnuten besteht, die in Umfangsrichtung Abstand voneinander aufweisen.

13. Einrichtung nach Anspruch 11 oder 12, dadurch gekennzeichnet, daß der Rückführkanal (42, 43) durch Abflachungen (42) und/oder Längsnuten (43) an der Außenseite des Werkzeugschaftes (35) gebildet ist.

14. Einrichtung nach einem der Ansprüche 11 bis 13, dadurch gekennzeichnet, daß sich der Rückführkanal (42, 43) in der untersten Hublage des Honwerkzeuges (3) von dessen unterem Ende (46) bis etwa an den verjüngten Abschnitt (19) des Führungsteiles (14) erstreckt.

15. Einrichtung nach Anspruch 13 oder 14, dadurch gekennzeichnet, daß das Honwerkzeug (3) zwischen den Abflachungen (42) und den Nuten (34) Führungsstege (44) aufweist.

16. Einrichtung nach einem der Ansprüche 1 bis 15, dadurch gekennzeichnet, daß das Honwerkzeug (3) aus Hartmetall besteht.

## Revendications

1. Dispositif de rodage avec un rodoir pour l'usinage de petits alésages, de trous borgnes notamment, dans une pièce (1), le rodoir (3) comportant une tige (35), avec une zone de travail (7) munie d'une couche d'abrasif, qu'un mandrin expansible (37), prévu dans la tige (35), permet d'élargir, et avec un conduit d'alimentation en fluide de coupe (34), disposé dans la tige (35), débouchant dans la zone de travail (7), et alimenté en fluide de coupe, à partir d'un compartiment (22, 29) réservé à cet effet, par des trous (33) prévus dans la tige (35), la tige d'outil (35) étant logée, avec une possibilité de rotation et de déplacement axial, dans un trou de passage (27) d'une pièce de guidage (14), caractérisé en ce que la pièce de guidage (14) se situe et peut flotter, avec un jeu radial, dans un alésage (13) d'une partie carter (10) du dispositif de rodage, en ce que la pièce de guidage (14) et l'alésage (13) limitent le compartiment (22, 29) réservé au fluide de coupe, qui est fermé par une section (16) en forme de bride de la pièce de guidage (14), sur une extrémité, par une pièce d'étanchéité (15), sur l'autre extrémité, en ce que la section (16) de la pièce de guidage (14) et la pièce d'étanchéité (15) sont sollicitées par la pression, régnant dans le compartiment (22, 29) réservé au fluide de coupe, et s'appliquent sur des faces d'étanchéité solidaires du carter, et en ce que le compartiment (22, 29) est alimenté en fluide de coupe sous pression par un orifice de raccordement (31).

2. Dispositif suivant la revendication 1, caractérisé en ce que la pièce d'étanchéité (15) s'applique sur un couvercle (24), qui est fixé dans une section élargie (25) de l'alésage (13) de la partie carter (10).

3. Dispositif suivant l'une des revendications 1 et 2, caractérisé en ce que la section centrale (16) de la pièce de guidage (14) s'applique sur un fond (18) de l'alésage (13).

4. Dispositif suivant les revendications 2 et 3, caractérisé en ce que le fond (18) et le couvercle (24) présentent des trous (20, 47), alignés l'un sur l'autre, au travers desquels s'engagent la pièce d'étanchéité (15) et la pièce de guidage (14) par une section finale rétrécie (26, 19), avec un jeu radial.

5. Dispositif suivant l'une quelconque des revendications 1 à 4, caractérisé en ce que la pièce d'étanchéité (15) et la pièce de guidage (14) présentent des trous concentriques (27, 28), traversés par la tige d'outil (35) avec un jeu minime, et en ce que le trou (27) de la pièce de guidage (14) s'élargit sur l'extrémité libre de la section finale (19) rétrécie.

6. Dispositif suivant l'une quelconque des revendications 1 à 5, caractérisé en ce que la partie carter (10) est maintenue dans une douille de guidage (11 ), solidaire du carter, avec une possibilité de déplacement axial.

7. Dispositif suivant l'une quelconque des revendications 1 à 6, caractérisé par une alimentation en fluide de coupe sous haute pression, sous une pression de 20 à 30 bars de préférence.

8. Dispositif suivant l'une quelconque des revendications 1 à 7, caractérisé en ce que le compartiment, réservé au fluide de coupe, se compose d'un compartiment distributeur (29), formé entre la tige d'outil (35) et le trou de passage (27), prévu dans la pièce de guidage (14), et d'un compartiment annulaire (22), enveloppant le compartiment précité, limité par la pièce de guidage (14) et par l'alésage (13), et muni de l'orifice de raccordement (31).

9. Dispositif suivant la revendication 8, caractérisé en ce que le compartiment annulaire (22) et le compartiment distributeur (29) communiquent entre eux par des trous (30) à peu près radiaux, disposés dans la pièce de guidage (14).

10. Dispositif suivant la revendication 9, caractérisé par plusieurs jeux de trous (30), qui se composent respectivement de plusieurs trous individuels, séparés par une distance périphérique à peu près égale.

11. Dispositif suivant l'une quelconque des revendications 1 à 10, caractérisé en ce que le conduit d'alimentation en fluide de coupe (34) débouche à peu près côté frontal, sur l'extrémité (46) du rodoir (3), tournée vers la pièce (1), un conduit de recirculation (42, 43) au moins, disposé sur le pourtour externe du rodoir (3), étant prévu pour le recyclage du fluide de coupe.

12. Dispositif suivant la revendication 11, caractérisé en ce que le conduit d'alimentation en fluide de coupe (34) se compose de plusieurs, de quatre rainures longitudinales de préférence, disposées dans le mandrin expansible (37), avec un écartement mutuel dans le sens périphérique.

13. Dispositif suivant l'une des revendications 11 et 12, caractérisé en ce que le conduit de recirculation (42, 43) est formé par des aplatissements (42) et/ou par des rainures longitudinales (43), prévus sur la face externe de la tige d'outil (35).

14. Dispositif suivant l'une quelconque des revendications 11 à 13, caractérisé en ce que le conduit de recirculation (42, 43) s'étend, en position basse du rodoir (3), de l'extrémité inférieure (46) de ce dernier jusqu'au voisinage de la section rétrécie (19) de la pièce de guidage (14).

15. Dispositif suivant l'une des revendications 13 et 14, caractérisé en ce que le rodoir (3) présente des profils de guidage (44) entre les aplatissements (42) et les rainures (43).

16. Dispositif suivant l'une quelconque des revendications 1 à 15, caractérisé en ce .que le rodoir (3) se compose de métal dur.

## Claims

1. Honing device with a honing tool for machining small bores, in particular blind-end bores, in a work-piece (1), the honing tool (3) comprising a shaft (35), which comprises a working region (7) provided with an abrasive coating, which working region (7) can be expanded by way of an expanding mandrel (37) located in the shaft (35) and with a coolant channel (34) located in the shaft (35) and leading to the working region (7), which channel (34) is supplied with coolant from a coolant chamber (22, 29) by way of bores (33) located in the shaft (35), the tool shaft (35) being mounted to rotate and to slide axially in a through-hole (27) in a guide part (14), characterised in that the guide part (14) is arranged to float with radial clearance in a cylinder bore (13) of a housing part (10) of the honing device, that the guide part (14) and the cylinder bore (13) define the coolant chamber (22, 29), which is closed at one end by a flange-like section (16) of the guide part (14) and at the other end by a sealing part (15), that the section (16) of the guide part (14) and the sealing part (15) are acted upon by the pressure in the coolant chamber (22, 29) and bear against sealing surfaces integral with the housing and that coolant under pressure is supplied to the coolant chamber (22, 29) by way of a connecting bore (31).

2. Device according to Claim 1, characterised in that the sealing part (15) bears against a cover (24), which is attached in an enlarged bore section (25) of the cylinder bore (13) of the housing part (10).

3. Device according to Claim 1 or 2, characterised in that the central section (16) of the guide part (14) bears against a base (18) of the cylinder bore (13).

4. Device according to Claims 2 and 3, characterised in that the base (18) and the cover (24) comprise bores (20, 47) aligning one with the other, through which the sealing part (15) and the guide part (14) project by a tapered end section (26, 19) with radial clearance.

5. Device according to one of Claims 1 to 4, characterised in that the sealing part (15) and the guide part (14) comprise concentric bores (27, 28), through which the tool shaft (35) projects with slight clearance and that the bore (27) in the guide part (14) widens out at the free end of the tapered end section (19).

6. Device according to one of Claims 1 to 5, characterised in that the housing part (10) is held so that it is able to slide axially in a guide bush (11) integral with the housing.

7. Device according to one of Claims 1 to 6, characterised in that the coolant is supplied at high pressure, preferably at a pressure of between 20 and 30 bars.

8. Device according to one of Claims 1 to 7, characterised in that the coolant chamber consists of a distribution chamber (29) formed between the tool shaft (35) and the through-hole (27) located in the guide part (14) and of an annular chamber (22) surrounding the latter and defined by the guide part (14) and the cylinder bore (13), which annular chamber comprises the connecting bore (31).

9. Device according to Claim 8, characterised in that the annular chamber (22) and the distribution chamber (29) are connected to each other as regards flow by way of bores (30) extending approximately radially and located in the guide part (14).

10. Device according to Claim 10, characterised in that several sets of bores (30) are provided, which each consist of several individual bores disposed with approximately the same peripheral spacing one from the other.

11. Device according to one of Claims 1 to 10, characterised in that the coolant channel (34) opens out approximately on the end face at the end (46) of the honing tool (3) facing the work-piece (1) and at least one return channel (42, 43) located in the outer periphery of the honing tool (3) is provided for returning the coolant.

12. Device according to Claim 1, characterised in that the coolant channel (34) consists of several, preferably four longitudinal grooves arranged in the expanding mandrel (37), which longitudinal grooves are at a distance apart in the peripheral direction.

13. Device according to Claim 11 or 12, characterised in that the return channel (42, 43) is formed by flat portions (42) and/or longitudinal grooves (43) on the outside of the tool shaft (35).

14. Device according to one of Claims 11 to 13, characterised in that in the lowermost stroke position of the honing tool (3), the return channel (42, 43) extends from its lower end (46) approximately to the tapered section (19) of the guide part (14).

15. Device according to Claim 13 or 14, characterised in that the honing tool (3) comprises guide webs (44) between the flat portions (42) and the grooves (34).

16. Device according to one of Claims 1 to 15, characterised in that the honing tool (3) consists of hard metal.
